# FASCICULE DE BREVET EUROPEEN

(11) **EP 1 745 186 B1**
(45) Date de publication et mention de la délivrance du brevet: **19.09.2007**
(21) Numéro de dépôt: 05743049.8
(22) Date de dépôt: 02.05.2005
(51) Int. Cl.: E05B 19/04

(54) **CLÉ A INSERT ESCAMOTABLE COMPORTANT DES MOYENS D`ENTRAINEMENT DE L`INSERT**
ZURÜCKZIEHBARER EINSATZSCHLÜSSEL MIT EINSATZTREIBMITTELN
RETRACTABLE INSERT KEY COMPRISING INSERT DRIVING MEANS

(30) Priorité: 04.05.2004 FR 0404722
(43) Date de publication de la demande: 24.01.2007
(73) Titulaire: VALEO SECURITE HABITACLE S.A.S., 94042 Créteil Cédex (FR)
(72) Inventeur: CANARD, Louis, c/o Valeo Securite Habitacle, 94042 Créteil Cedex (FR); CALOR, Hervé, c/o Valeo Securite Habitacle, 94042 Créteil Cedex (FR)
(86) Numéro de dépôt international: PCT/EP2005/051988
(87) Numéro de publication internationale: WO 2005/108722

(56) Documents cités:
- DE-A- 3 902 537
- DE-A- 10 228 616
- FR-A- 2 816 976
- US-B1- 6 705 141

## Description

L'invention propose une clé comportant un insert, ou tige, qui est escamotable à l'intérieur de la tête de clé.

L'invention propose plus particulièrement une clé, notamment de véhicule automobile, du type comportant un insert escamotable qui est monté pivotant, par rapport à un boîtier formant tête de manoeuvre de la clé, entre une position escamotée dans laquelle l'insert s'étend selon une direction sensiblement longitudinale à l'intérieur d'un logement du boîtier, et une position déployée d'utilisation dans laquelle l'insert s'étend à l'extérieur du boîtier,
du type dans laquelle l'insert comporte une première extrémité formant talon par l'intermédiaire de laquelle l'insert est articulé par rapport au boîtier autour d'un axe vertical d'articulation orthogonal à l'axe de l'insert, et
du type qui comporte des moyens d'entraînement de l'insert vers sa position escamotée ou vers sa position déployée.

L'ensemble formé par l'insert et la tête de la clé est relativement encombrant lorsque l'insert s'étend à l'extérieur de la tête de clé.

De plus, lorsque la clé est placée dans la poche d'un vêtement, l'insert risque de provoquer une usure prématurée de cette poche, voire de former un trou, ce qui est fort dommageable.

Pour limiter cet inconvénient, il a été proposé de moyens permettant d'escamoter l'insert à l'intérieur du boîtier formant la tête de la clé.

Le document DE-A-39.02.537 décrit une clé comportant un insert escamotable, dans laquelle le mouvement de l'insert depuis sa position escamotée vers sa position déployée d'utilisation est automatique.

L'insert est monté articulé dans le boîtier par l'intermédiaire d'un élément d'articulation dans lequel des moyens de verrouillage en position de l'insert sont agencés, ainsi que les moyens d'entraînement de l'insert vers sa position déployée.

Une telle articulation de l'insert nécessite donc d'utiliser un grand nombre de composants qui sont en outre relativement encombrants.

Ces composants monopolisent un volume important à l'intérieur du boîtier de la tête, et ils réduisent fortement le volume intérieur du boîtier dans lequel il est possible d'agencer un dispositif électronique permettant par exemple de commander à distance le verrouillage des portières du véhicule.

L'invention a pour but de proposer une clé comportant un insert escamotable, pour laquelle le nombre de composants utilisés pour l'articulation de l'insert par rapport au boîtier, et pour réaliser l'entraînement de l'insert vers sa position déployée ou vers sa position escamotée est réduit.

Dans ce but, l'invention propose une clé du type décrit précédemment, caractérisée en ce que les moyens d'entraînement comportent un élément déformable élastiquement (34), qui exerce sur l'insert (14) un effort de rappel élastique de l'insert (14) vers sa position escamotée ou vers sa position déployée, en fonction de la position angulaire de l'insert (14) par rapport à une position prédéfinie de l'insert (14), qui est intermédiaire entre la position déployée et la position repliée.

Selon d'autres caractéristiques de l'invention :
- l'élément déformable élastiquement comporte une première extrémité a qui est reliée au boîtier, et une deuxième extrémité qui agit sur le talon de l'insert ;
- l'élément déformable élastiquement consiste en un ressort élastique ;
- l'élément déformable élastiquement consiste en un ressort hélicoïdal de torsion d'axe principal globalement vertical ;
- la deuxième extrémité de l'élément déformable élastiquement agit directement sur le talon de l'insert ;
- les moyens d'entraînement comportent un élément de manoeuvre qui s'étend en partie à l'extérieur du boîtier, et qui coopère avec le talon de l'insert pour provoquer manuellement le pivotement de l'insert depuis sa position escamotée, ou depuis sa position déployée, jusqu'à au moins sa position intermédiaire ;
- la deuxième extrémité de l'élément déformable élastiquement agit sur le talon de l'insert par l'intermédiaire de l'élément de manoeuvre, auquel la deuxième extrémité de l'élément déformable élastiquement est reliée ;
- l'élément de manoeuvre est monté coulissant à l'intérieur du boîtier selon une direction sensiblement transversale, et comporte des moyens, pour transformer son mouvement de coulissement en un mouvement de pivotement de l'insert autour de l'axe vertical A d'articulation ;
- les moyens de transformation du mouvement de coulissement de l'élément de manoeuvre comportent un doigt radial du talon de l'insert, qui coopère avec une encoche de l'élément de manoeuvre.

D'autres caractéristiques et avantages de l'invention apparaîtront à la lecture de la description détaillée qui suit pour la compréhension de laquelle on se reportera aux figures annexées parmi lesquelles :
- la figure 1 est une représentation schématique en perspective d'une clé conforme à l'invention, pour laquelle l'insert est en position escamotée
- la figure 2 est une vue similaire à celle de la figure 1, dans laquelle l'insert est représenté en position déployée d'utilisation.

Pour la description de l'invention, on adoptera à titre non limitatif les orientations verticale, longitudinale et transversale selon le repère V, L, T indiqué aux figures.

On adoptera aussi l'orientation d'avant en arrière comme étant la direction longitudinale et de gauche à droite en se reportant à la figure 1.

Dans la description qui va suivre, des éléments identiques, similaires ou analogues seront désignés par les mêmes chiffres de référence.

On a représenté à la figure 1 une clé 10 qui permet de faire fonctionner le mécanisme d'une serrure munie d'un verrou (non représentée) d'un véhicule automobile et qui comporte un boîtier 12 et un insert 14 en forme de tige rectiligne.

La clé 10 comporte aussi un dispositif électronique (non représenté) qui est monté à l'intérieur du boîtier 12.

Le boîtier 12 forme la tête de la clé 10 et permet de manoeuvrer la clé 10, notammen t pour la faire pivoter dans le verrou de la serrure, autour de l'axe de l'insert 14.

L'insert 14 est monté pivotant par rapport au boîtier 12, autour d'un axe A vertical, entre une position escamotée représentée à la figure 1, dans laquelle l'insert 14 s'étend à l'intérieur d'un logement 16 du boîtier 12, selon une orientation globalement longitudinale, et une position déployée d'utilisation, représentée à la figure 2, dans laquelle l'insert 14 à l'extérieur du boîtier 12.

Le logement 16, dans lequel l'insert 14 est reçu lorsqu'il est en position escamotée, est situé au niveau d'un bord latéral du boîtier 12, ici le bord latéral droit 12a, et il est ouvert et débouche vers l'extérieur le long de ce bord latéral droit 12a, pour permettre le passage de l'insert 14 depuis ou vers sa position déployée.

Lorsque l'insert 14 est en position déployée, il s'étend ici selon une orientation globalement transversale, c'est-à-dire qu'il a pivoté d'un angle de 90 degrés par rapport à sa position escamotée.

Cependant, il sera compris que l'invention n'est pas limitée à ce mode de réalisation et que l'insert 14 peut pivoter d'un angle plus ou moins important par rapport à sa position escamotée, notamment d'un angle de 180 degrés, dans quel cas l'insert 14 s'étend à l'extérieur du boîtier 12, selon une orientation globalement longitudinale vers l'avant.

L'articulation de l'insert 14 autour de l'axe vertical A, par rapport au boîtier 12 est réalisée au niveau d'une première extrémité 18 de l'insert 14 formant talon, qui est ici l'extrémité longitudinale avant de l'insert 14, et qui est traversée par un pion 20 qui est coaxial à l'axe vertical A.

Enfin, la clé 10 comporte des moyens pour entraîner l'insert 14 en pivotement autour de l'axe vertical A, vers sa position escamotée vers sa position déployée.

Ces moyens d'entraînement comportent un élément de manoeuvre 22 qui est mobile à l'intérieur du boîtier 12, et qui coopère avec le talon 18 de l'insert 14, pour provoquer le pivotement de l'insert 14.

L'élément de manoeuvre 22 est actionné manuellement pour provoquer le pivotement de l'insert 14, et il comporte à cet effet un curseur 24 qui traverse une ouverture 26 du boîtier 12, de manière que le curseur 24 s'étend en partie à l'extérieur du boîtier 12.

L'élément de manoeuvre 22 est monté mobile à l'intérieur d'un logement complémentaire 28 du boîtier 12 en coulissement selon une direction transversale orthogonale à l'axe longitudinal de l'insert 14.

Pour transformer son mouvement de coulissement dans le logement 28 en un mouvement de pivotement de l'insert 14 autour de l'axe vertical A, l'élément de manoeuvre 22 comporte une encoche longitudinale 30 réalisée dans son bord arrière 22a, qui coopère avec un doigt radial 32 du talon 18.

Conformément à l'invention, les moyens d'entraînement de l'insert 14 comporte aussi un élément 34 déformable élastiquement, qui agit sur l'insert 14 pour exercer un effort élastique de rappel de l'insert 14 vers sa position escamotée ou bien un effort élastique de rappel de l'insert 14 vers sa position déployée.

Cet effort élastique de rappel de l'insert 14 vers l'une ou l'autre de ses positions est exercé par l'élément élastique 34 en fonction de la position angulaire de l'insert 14 par rapport à une position angulaire prédéfinie de l'insert 14, qui est intermédiaire entre la position déployée et la position escamotée de l'insert 14.

Ainsi, lorsque l'insert 14 est dans une position angulaire située entre la position déployée et la position angulaire prédéfinie, l'élément élastique 34 exerce un effort de rappel de l'insert 14 vers sa position déployée et inversement, lorsque l'insert 14 est dans une position angulaire située entre la position repliée et la position angulaire prédéfinie, l'élément élastique 34 exerce un effort de rappel de l'insert 14 vers sa position repliée.

Ici, l'élément élastique 34 consiste en un ressort hélicoïdal de torsion, d'axe principal vertical, dont une première extrémité 34a est reliée au boîtier 12, et dont une deuxième extrémité 34b agit sur le talon 18 de l'insert 14.

De plus, ici, l'élément élastique 34 agit sur le talon 18 de l'insert 14 par l'intermédiaire de l'élément de manoeuvre 22. A cet effet, la deuxième extrémité 34b de l'élément élastique 34 est reliée à l'élément de manoeuvre 22.

Cependant, il sera compris que l'invention n'est pas limitée à ce mode de réalisation, et que l'élément élastique 38 peut agir directement sur le talon 18 de l'insert 14. Pour cela, la deuxième extrémité 34b de l'élément élastique 34 sera reliée directement au talon 18 de l'insert 14.

Pour provoquer l'effort de rappel élastique de l'insert 14, l'élément élastique 34 est précontraint par un rapprochement de ses extrémités 34a et 34b. Ainsi, l'effort élastique exercé par l'élément élastique 34 à tendance à écarter les extrémités 34a et 34b de l'élément élastique 34.

L'élément élastique 34 est agencé dans le boîtier 12 de la clé 10 de manière que la position transversale de l'élément de manoeuvre 22 dans le boîtier 12 qui correspond à la position angulaire prédéfinie de l'insert 14, correspond à la position de l'élément élastique 34 pour laquelle ses extrémités 34a et 34b sont les plus rapprochées.

Ainsi, l'effort élastique provoquant l'écartement des extrémités 34a et 34b de l'élément élastique 34 provoque le coulissement de l'élément de manoeuvre 22 dans le logement 28 vers la gauche ou vers la droite, ce coulissement de l'élément de manoeuvre 22 correspondant au pivotement de l'insert 14 vers sa position escamotée ou vers sa position repliée.

Pour provoquer le déploiement de l'insert 14, l'utilisateur agit sur l'élément de manoeuvre 22, par l'intermédiaire du curseur 24, pour provoquer le pivotement de l'insert 14 autour de l'axe vertical A, au moins jusqu'à la position angulaire prédéfinie.

Cette action de l'utilisateur provoque un coulissement de l'élément de manoeuvre 22 dans le logement 28, ici vers la gauche en se reportant à la figure 1, provoquant par la même occasion un rapprochement des extrémités 34a et 34b de l'élément élastique 34.

Ainsi, l'utilisateur exerce sur l'élément de manoeuvre 22 un effort dirigé vers la gauche, et l'élément élastique 34 exerce en même temps un effort sur l'élément de manoeuvre 22 qui est dirigé vers la droite, c'est-à-dire qui est opposé à l'effort exercés par l'utilisateur.

Lorsque l'utilisateur poursuit son effort, l'insert 14 franchit sa position angulaire prédéfinie, l'effort généré par l'élément élastique 34 sur l'élément de manoeuvre 22 change alors de sens, de manière à avoir le même sens que l'effort généré par l'utilisateur sur l'élément de 22, c'est-à-dire ici vers la gauche.

L'élément élastique 34 réalise alors le rappel de l'élément de manoeuvre 22 vers sa position extrême gauche, qui correspond à la position déployée de l'insert 14, représenté à la figure 2, il réalise alors le rappel de l'insert 14 vers sa position déployée.

De manière similaire, pour faire pivoter l'insert 14 depuis sa position déployée représentée à la figure 2 jusqu'à sa position repliée, l'utilisateur agit sur l'élément de manoeuvre 22, par l'intermédiaire du curseur 24, à l'encontre de l'effort élastique de rappel généré par l'élément élastique 34, jusqu'à ce que l'insert 14 franchisse sa position angulaire prédéfinie.

Ensuite, lorsque l'insert 14 a franchi cette position angulaire prédéfinie, l'effort élastique généré par l'élément élastique 34 change de sens pour réaliser le rappel de l'insert 14 vers sa position repliée représentée à la figure 1.

Par ailleurs, lorsque l'insert 14 est dans sa position repliée, l'élément élastique 34 exerce continuellement un effort de rappel de l'insert 14 vers sa position repliée, et lorsque l'insert 14 est dans sa position déployée, l'élément élastique 34 exerce un effort continu de rappel de l'insert 14 vers sa position déployée.

Ainsi, l'élément élastique 34 a aussi pour fonction de réaliser le maintien de l'insert 14 en position déployée ou en position repliée, respectivement.

L'insert 14 de la clé 10 a ainsi deux positions stables à savoir la position déployée d'utilisation et la position repliée de rangement. La clé 10 ne nécessite donc pas de moyens supplémentaires de verrouillage de l'insert 14 dans l'une ou l'autre de ses positions.

L'invention a été décrite en relation avec un élément élastique 34 qui consiste en un ressort hélicoïdal de torsion, qui agit sur le talon 18 de l'insert 14 par l'intermédiaire de l'élément de manoeuvre 22.

Cependant, il sera compris que l'invention n'est pas limitée à ce mode de réalisation, et que l'élément élastique 34 peut d'une part consister en un autre type de ressort, par exemple en un ressort hélicoïdal de traction, et que, d'autre part, l'élément élastique 34 peut agir directement sur le talon 18 de l'insert 14.

Les moyens d'entraînement de l'insert 14 comporte aussi un nombre de composants relativement réduit.

Ce faible nombre de composants permet de l'est agencé dans une partie d'une seule demie coquille du boîtier 12, mettant une plus grande partie du volume intérieur du boîtier 12 disponible pour agencer le dispositif électronique.

De plus, ce faible nombre de composants simplifie la fabrication de la clé 10, aussi bien en ce qui concerne la conception des différents composants, qu'en ce qui concerne leur assemblage.

Le coût de réalisation de la clé 10 et par conséquent lui aussi réduit.

## Revendications

1. Clé (10), notamment de véhicule automobile, du type comportant un insert (14) escamotable qui est monté pivotant, par rapport à un boîtier (12) formant tête de manoeuvre de la clé (10), entre une position escamotée dans laquelle l'insert (14) s'étend selon une direction sensiblement longitudinale à l'intérieur d'un logement du boîtier (12), et une position déployée d'utilisation dans laquelle l'insert (14) s'étend à l'extérieur du boîtier (12),
du type dans laquelle l'insert (14) comporte une première extrémité (18) formant talon par l'intermédiaire de laquelle l'insert (14) est articulé par rapport au boîtier (12) autour d'un axe (A) vertical d'articulation orthogonal à l'axe de l'insert (14), et
du type qui comporte des moyens d'entraînement de l'insert (14) vers sa position escamotée ou vers sa position déployée,
**caractérisée en ce que** les moyens d'entraînement comportent un élément déformable élastiquement (34), qui exerce sur l'insert (14) un effort de rappel élastique de l'insert (14) vers sa position escamotée ou vers sa position déployée, en fonction de la position angulaire de l'insert (14) par rapport à une position prédéfinie de l'insert (14), qui est intermédiaire entre la position déployée et la position repliée.

2. Clé (10) selon la revendication précédente, **caractérisée en ce que** l'élément déformable élastiquement (34) comporte une première extrémité (34a) qui est reliée au boîtier (12), et une deuxième extrémité (34b) qui agit sur le talon (18) de l'insert (14).

3. Clé (10) selon la revendication précédente, **caractérisée en ce que** l'élément déformable élastiquement (34) consiste en un ressort élastique.

4. Clé (10) selon la revendication précédente, **caractérisée en ce que** l'élément déformable élastiquement (34) consiste en un ressort hélicoïdal de torsion d'axe principal globalement vertical.

5. Clé (10) selon l'une quelconque des revendications précédentes, en combinaison avec la revendication 2, **caractérisée en ce que** la deuxième extrémité (34b) de l'élément déformable élastiquement (34) agit directement sur le talon (18) de l'insert (14).

6. Clé (10) selon l'une quelconque des revendications précédentes, **caractérisée en ce que** les moyens d'entraînement comportent un élément de manoeuvre (22) qui s'étend en partie à l'extérieur du boîtier (12), et qui coopère avec le talon (18) de l'insert (14) pour provoquer manuellement le pivotement de l'insert (14) depuis sa position escamotée, ou depuis sa position déployée, jusqu'à au moins sa position intermédiaire.

7. Clé (10) selon l'une quelconque des revendications 2 à 4, en combinaison avec la revendication 6, **caractérisée en ce que** la deuxième extrémité (34b) de l'élément déformable élastiquement (34) agit sur le talon (18) de l'insert (14) par l'intermédiaire de l'élément de manoeuvre (22), auquel la deuxième extrémité (34b) de l'élément déformable élastiquement (34) est reliée.

8. Clé (10) selon l'une quelconque des revendications 6 ou 7, **caractérisée en ce que** l'élément de manoeuvre (22) est monté coulissant à l'intérieur du boîtier (12) selon une direction sensiblement transversale, et comporte des moyens (30, 32) pour transformer son mouvement de coulissement en un mouvement de pivotement de l'insert (14) autour de l'axe vertical (A) d'articulation.

9. Clé (10) selon la revendication précédente, **caractérisée en ce que** les moyens de transformation du mouvement de coulissement de l'élément de manoeuvre comportent un doigt radial (32) du talon (18) de l'insert (14), qui coopère avec une encoche (30) de l'élément de manoeuvre.

## Claims

1. A key (10) notably for a motor vehicle, of the type comprising a retractable insert (14) which pivots with respect to a casing (12) forming the manoeuvre head of the key (10) between a retracted position from which the insert (14) extends longitudinally inside a housing of the casing (12) and an extended position in which the insert (14) extends outside the casing (12), of the type in which the insert (14) comprises a first extremity (18) forming the heel by means of which the insert (14) is hinged to the casing (12) around a vertical hinge axis (A) orthogonal to the insert axis (14) and of the type that comprises means for moving the insert (14) towards its retracted or its extended position, **characterised in that** the driving means comprise a deformable elastic element (34) that exerts an elastic return load on the insert (14) towards its retracted or its extended position, according to the angular position of the insert, with respect to the predefined position of the insert (14), which is the intermediate position between the extended position and the retracted position.

2. A key (10) according to the previous claim, **characterised in that** the deformable elastic element (34) comprises a first extremity (34a) which is connected to the casing (12), and a second extremity (34b) which acts on the heel (18) of the insert (14).

3. A key (10) according to the previous claim, **characterised in that** the deformable elastic element (34) comprises an elastic spring.

4. A key (10) according to the previous claim, **characterised in that** the deformable elastic element (34) comprises a mainly vertical coil spring.

5. A key (10) according to any of the previous claims, in combination with claim 2, **characterised in that** the second extremity (34b) of the deformable elastic element (34) acts directly on the heel (18) of the insert (14).

6. A key (10) according to any of the previous claims, **characterized in that** the driving means comprise a manoeuvre element (22) which partly extends outside of the casing (12), which works with the heel (18) of the insert (14) to manually pivot the insert (14) from its retracted position, or from its extended position, at least to its intermediate position.

7. A key (10) according to any of claims 2 to 4 in combination with claim 6, **characterised in that** the second extremity (34b) of the deformable elastic element (34) acts on the heel (18) of the insert (14) by means of the manoeuvre element (22), which is connected to the second extremity (34b) of the deformable elastic element (34).

8. A key (10) according to either claim 6 or 7, **characterised in that** the manoeuvre element (22) slides inside the casing (12) along a fairly transverse direction, and comprises means (30, 32) to transform its sliding movement into a pivoting movement of the insert (14) around a vertical hinge axis (A).

9. A key (10) according to the previous claim, **characterised in that** the means to transform the sliding movement of the manoeuvre element comprise a radial finger (32) of the heel (18) of the insert (14), which works with a notch of the manoeuvre element.

## Patentansprüche

1. Schlüssel (10), insbesondere für ein Kraftfahrzeug, vom Typ mit einem einklappbaren Einsatzstück (14), das bezüglich eines Gehäuses (12), das einen Kopf zur Bedienung des Schlüssels (10) bildet, so angebracht ist, dass es zwischen einer eingeklappten Stellung, in der sich das Einsatzstück (14) gemäß einer im Wesentlichen längsverlaufenden Richtung in einer Aufnahme des Gehäuses (12) erstreckt, und einer ausgeklappten Verwendungsstellung schwenkbar ist, in der sich das Einsatzstück (14) außerhalb des Gehäuses (12) erstreckt,
vom Typ, bei dem das Einsatzstück (14) ein erstes Ende (18) aufweist, das einen Absatz bildet und mittels dem das Einsatzstück (14) bezüglich des Gehäuses (12) um eine vertikale Drehachse (A) angelenkt ist, welche orthogonal zur Achse des Einsatzstücks (14) verläuft, und
vom Typ mit Mitteln zum Mitnehmen des Einsatzstücks (14) in seine eingeklappte oder in seine ausgeklappte Stellung,
**dadurch gekennzeichnet, dass** die Mitnahmemittel ein elastisch verformbares Element (34) aufweisen, das in Abhängigkeit von der Winkelstellung des Einsatzstücks (14) bezüglich einer vorbestimmten Stellung des Einsatzstücks (14), welche zwischen der ausgeklappten und der eingezogenen Stellung liegt, auf das Einsatzstück (14) eine Kraft für das elastische Zurückstellen des Einsatzstücks (14) in seine eingeklappte oder in seine ausgeklappte Stellung ausübt.

2. Schlüssel (10) nach dem vorhergehenden Anspruch, **dadurch gekennzeichnet, dass** das elastisch verformbare Element (34) ein erstes Ende (34a) aufweist, das mit dem Gehäuse (12) verbunden ist, und ein zweites Ende (34b), das auf den Absatz (18) des Ansatzstücks (14) einwirkt.

3. Schlüssel (10) nach dem vorhergehenden Anspruch, **dadurch gekennzeichnet, dass** das elastisch verformbare Element (34) aus einer elastischen Feder besteht.

4. Schlüssel (10) nach dem vorhergehenden Anspruch, **dadurch gekennzeichnet, dass** das elastisch verformbare Element (34) aus einer Torsionsschraubenfeder besteht, deren Hauptachse insgesamt vertikal verläuft.

5. Schlüssel (10) nach einem der vorhergehenden Ansprüche, in Kombination mit Anspruch 2, **dadurch gekennzeichnet, dass** das zweite Ende (34b) des elastisch verformbaren Elements (34) direkt auf den Absatz (18) des Einsatzstücks (14) einwirkt.

6. Schlüssel (10) nach einem der vorhergehenden Ansprüche, **dadurch gekennzeichnet, dass** die Mitnahmemittel ein Bedienelement (22) aufweisen, das sich teilweise außerhalb des Gehäuses (12) erstreckt und mit dem Absatz (18) des Einsatzstücks (14) zusammenwirkt, um manuell die Schwenkbewegung des Einsatzstücks (14) aus seiner eingeklappten Stellung oder aus seiner ausgeklappten Stellung zumindest bis in seine Zwischenstellung zu bewirken.

7. Schlüssel (10) nach einem der Ansprüche 2 bis 4, in Kombination mit Anspruch 6, **dadurch gekennzeichnet, dass** das zweite Ende (34b) des elastisch verformbaren Elements (34) mittels des Bedienelements (22), mit dem das zweite Ende (34b) des elastisch verformbaren Elements (34) verbunden ist, auf den Absatz (18) des Einsatzstücks (14) einwirkt.

8. Schlüssel (10) nach Anspruch 6 oder 7, **dadurch gekennzeichnet, dass** das Bedienelement (22) so angebracht ist, dass es gemäß einer im Wesentlichen querverlaufenden Richtung im Gehäuse (12) gleitet, und Mittel (30, 32) aufweist, um seine Gleitbewegung in eine Schwenkbewegung des Einsatzstücks (14) um die vertikale Drehachse (A) umzuwandeln.

9. Schlüssel (10) nach dem vorhergehenden Anspruch, **dadurch gekennzeichnet, dass** die Mittel zur Umwandlung der Gleitbewegung des Bedienelements einen radialen Zapfen (32) des Absatzes (18) des Einsatzstücks (14) aufweisen, der mit einer Einkerbung (30) des Bedienelements zusammenwirkt.
